# EUROPÄISCHE PATENTSCHRIFT

(11) **EP 0 007 416 B1**
(45) Veröffentlichungstag und Bekanntmachung des Hinweises auf die Patenterteilung: **26.01.1983**
(21) Anmeldenummer: 79101910.2
(22) Anmeldetag: 12.06.1979
(51) Int. Cl.: E06B 3/26

(54) **Verfahren zur Herstellung eines wärmeisolierenden Profilkörpers**
Method for the manufacture of a thermally insulating profile member
Procédé pour la fabrication d'un profilé thermiquement isolant

(30) Priorität: 20.07.1978 DE 2831987
(43) Veröffentlichungstag der Anmeldung: 06.02.1980
(73) Patentinhaber: Nahr, Helmar, Dr. Dr., D-8530 Neustadt/Aisch (DE)
(72) Erfinder: Nahr, Helmar, Dr. Dr., D-8530 Neustadt/Aisch (DE)
(74) Vertreter: Schmidt-Evers, Jürgen, Dipl.-Ing.

## Beschreibung

Die Erfindung betrifft ein Verfahren zur Herstellung eines wärmeisolierenden Profilkörpers, wie er im Oberbegriff des Patentanspruches 1 näher angegeben ist.

Es sind wärmeisolierende Profilkörper bekannt, die aus zwei Profilschienen, beispielsweise Aluminiumprofilen, aufgebaut sind, wobei diese Profilschienen miteinander durch profilierte Isolierstege verbunden sind. Derartige Profilkörper werden insbesondere für Tür- oder Fensterrahmen verwendet, um eine Isolation zwischen der kalten Außenseite und der warmen Gebäudeinnenseite zu erzielen.

Ein derartiger wärmeisolierender Profilkörper ist beispielsweise aus der DE-B 2 027 937 bekannt. Der dort beschriebene Profilkörper besteht aus zwei Profilschienen, die mit zwei Isolierstegen unter Bildung eines Hohlraumes zusammengesetzt sind. Der Hohlraum ist dabei zur Erhöhung der mechanischen Stabilität des Profilkörpers mit einer Schaummasse ausgefüllt.

Die Herstellung derartiger Profilkörper erfolgt gewöhnlich in der Weise, daß beispielsweise in hinterschnittene Nuten einer ersten, unteren Profilschiene die Isolierstege eingeschoben werden. Die Isolierstege und die Nuten sind dabei so dimensioniert, daß die Isolierstege in diesen Nuten Spiel haben. Sodann wird die zweite, obere Profilschiene mit entsprechenden Nuten auf die an der ersten, unteren Profilschiene vormontierten Isolierstege aufgeschoben. Die gegenseitige Fixierung der Profilschienen und der Isolierstege kann beispielsweise durch Verkleben oder, wie es in der DE-B 2 027 937 beschrieben ist, durch Auffüllen des von den Profilschienen und den Isolierstegen gebildeten Hohlraumes mit einer Schaummasse erfolgen.

Da bei derartigen Profilkörpern die Isolierstege in den Nuten der Profilschienen Spiel haben, können die Isolierstege in diesen Nuten eine Kippbewegung quer zur Längsrichtung der Profilschienen ausführen. Dies kann dazu führen, daß die obere Profilschiene beim Aufschieben auf die Isolierstege einen Seitenversatz erleidet, so daß der von den Profilschienen und den Isolierstegen gebildete Hohlraum nicht einen rechtwinkligen, sondern einen rautenförmigen Querschnitt besitzt, so daß der hergestellte Profilkörper schief ist. Ein solcher Seitenversatz der oberen Profilschiene gegenüber der unteren Profilschiene ließe sich vermeiden, wenn diese Profilschienen beim Herstellungsverfahren von Lehren gehalten oder geführt werden. Durch derartige Maßnahmen wird das Herstellungsverfahren jedoch umständlich und aufwendiger.

Es ist zwar auch bekannt, bei bereits fertig vormontierten Profilteilen vom Hohlraum her die Stützstege gegen die Isolierstege zu pressen (FR-A-2 333 194), jedoch sind auch bei diesem Verfahren Haltelehren notwendig.

Dementsprechend ist es Aufgabe der vorliegenden Erfindung, für einen wärmeisolierenden Profilkörper ein Verfahren anzugeben, durch das ein gegenseitiger, seitlicher Versatz der Profilschienen auf einfache Weise verhindert wird.

Diese Aufgabe wird bei einem wie im Oberbegriff des Patentanspruches 1 angegebenen wärmeisolierenden Profilkörper erfindungsgemäß nach der im kennzeichnenden Teil des Patentanspruches 1 angegebenen Weise gelöst.

Vorteilhafte Ausgestaltungen des erfindungsgemäßen Verfahrens sowie ein Werkzeug zur Herstellung des Profilkörpers sind in den Unteransprüchen angegeben.

Erfindungsgemäß werden an den Stützstegen der hinterschnittenen Nuten der ersten Profilschiene, in die beim Herstellungsverfahren die Isolierstege zuerst eingeschoben werden, einzelne, nach außen gerichtete Verformungen angebracht. Diese Verformungen sind derart ausgebildet, daß sie gegen die in den hinterschnittenen Nuten befindlichen Isolierstege anstoßen und diese dadurch wenigstens in der Umgebung dieser Verformungen nach außen drücken und kippen. Das hat zur Folge, daß die Isolierstege wenigstens in diesen Bereichen nicht nach innen kippen können. Beim Aufschieben der oberen, zweiten Profilschiene werden die so nach außen gekippten Isolierstege wieder in die ursprünglich senkrechte Lage zurückgekippt bzw. -gebogen. Da die elastischen Kräfte dieser Isolierstege gegeneinander nach außen gerichtet sind, wird somit beim Aufschieben der zweiten, oberen Profilschiene ein Seitenversatz gegenüber der unteren Profilschiene verhindert. Dadurch, daß im Bereich dieser Verformungen ein seitlicher Versatz der beiden Profilschienen gegeneinander verhindert wird, wird er auch wegen der Steifigkeit dieser Metallprofile entlang der gesamten Länge des Profilkörpers verhindert.

Im folgenden wird die Erfindung anhand von in den Figuren dargestellten Ausführungsbeispielen beschrieben und näher erläutert.
Fig. 1 zeigt schematisch das Einschieben der Isolierstege in die hinterschnittenen Nuten der ersten, unteren Profilschiene.
Fig. 2 zeigt schematisch einen Querschnitt durch die erste, untere Profilschiene und den in ihr vormontierten Isolierstegen.
Fig. 3 zeigt schematisch, wie an den Stützstegen der hinterschnittenen Nuten der ersten Profilschiene Verformungen angebracht werden.
Fig. 4 zeigt in perspektivischer Darstellung eine untere Profilschiene mit an ihr vormontierten Isolierstegen, wobei ferner an den Stützstegen der hinterschnittenen Nuten nach außen gerichtete Verformungen angebracht sind.
Fig. 5 zeigt schematisch das Einschieben der Isolierstege in die obere Profilschiene, wobei zugleich der zwischen den Profilschienen gebildete Hohlraum mit einer Schaummasse ausgefüllt wird.
Fig. 6 zeigt einen Querschnitt durch einen Profilkörper gemäß der Erfindung.
Fig. 7 zeigt schematisch ein Werkzeug zur Herstellung der Verformungen an den Stützstegen.
Fig. 8 zeigt einen Schnitt durch das Verformungswerkzeug entlang der Linie VIII-VIII in Fig. 7.

Es wird nun der erfindungsgemäße wärmeisolierende Profilkörper zusammen mit seinem Herstellungsverfahren beschrieben.

Die Fig. 1 zeigt eine erste, untere Profilschiene 2, die mit hinterschnittenen Nuten 6 versehen ist. Die hinterschnittenen Nuten werden jeweils von einem zur Innenseite hin liegenden Stützsteg 61 und einem Haltesteg 62 gebildet. In diese hinterschnittenen Nuten werden E-förmige Isolierstege 4 eingeschoben. Die Fig. 2 zeigt einen Querschnitt durch diese untere Profilschiene 2 mit den eingeschobenen Isolierstegen 4. Wie anhand dieser Figur erkennbar ist, sind die Isolierstege 4 und die hinterschnittenen Nuten so dimensioniert, daß zwischen den Isolierstegen und den Nuteninnenflächen Toleranzspalte 63 vorhanden sind. Die Fig. 3 zeigt nun, wie an den Stützstegen 61 einander gegenüberliegende Verformungen 8 erzeugt werden. Dazu wird zwischen die Stützstege 61 ein schraubenzieherartiges Werkzeug eingeführt. Die Unterkante 13 dieses Werkzeuges ist so dimensioniert, daß sie etwa um 2 mm länger ist als der Abstand der Stützstege 61. Bei Drehen des Werkzeuges 12 werden die Stützstege nach außen gedrückt, so daß sich Verformungen 8 (vergleiche Fig. 4) ergeben. Die Drehung dieses Werkzeuges kann von Hand oder auch mittels eines Elektroschraubers, Preßluftschraubers oder eines ähnlichen Werkzeuges erfolgen. Die Verformungen können alternativ auch dadurch erzeugt werden, daß das Werkzeug nicht gedreht, sondern nach außen gekippt bzw. gekantet wird. In Fig. 4 ist das Ergebnis dieses Verformungsvorganges dargestellt. Im Bereich der Verformungen 8 der Stützstege 61 werden die Isolierstege 4 gegen die Haltestege 62 gedrückt und nach außen gekippt. Dadurch wird gewährleistet, daß die Isolierstege 4 nicht nach innen kippen können.

Die Fig. 5 zeigt, wie die Isolierstege 4, die an der unteren Profilschiene 2 vormontiert sind, in entsprechende Nuten der zweiten, oberen Profilschiene 3 eingeschoben werden. Da der Abstand der Nuten der oberen Profilschiene 3 dem Abstand der Nuten der unteren Profilschiene 2 entspricht, werden beim Aufschieben die Isolierstege wieder in eine senkrechte Lage zurückgekippt bzw. zurückgebogen. Die dazu notwendigen Verformungskräfte greifen an den Nuten der oberen Profilschiene 3 an und heben einander auf. Da die elastischen Kräfte der Isolierstege nach außen gerichtet sind, kann ein seitlicher Versatz der oberen Profilschiene 3 gegenüber der unteren Profilschiene 2 im Bereich der Verformungen 8 nicht auftreten. Wenn somit am Anfang und am Ende der unteren Profilschiene 2 jeweils ein Paar von Verformungen 8 an den Stützstegen 61 angebracht ist, kann wegen der Steifigkeit der Profilschiene 2 bzw. 3 insgesamtkeine seitliche Verscheibung auftreten. Somit ist die obere Profilschiene 3 auf ihrer ganzen Länge gegenüber der unteren Profilschiene 2 ohne Seitenversatz.

Grundsätzlich ist est ausreichend, wenn lediglich in der Nähe der beiden Enden der unteren Profilschiene 2 jeweils ein Paar von derartigen Verformungen 8 angebracht wird. Wenn sehr lange Profilkörper hergestellt werden sollen, kann es jedoch zweckmäßig sein, weitere Paare von Verformungen anzubringen. Es genügt jedoch, wenn diese Verformungen in Abständen von etwa 1 m angebracht werden. Da beim Aufschieben der oberen Profilschiene 3 im Bereich der Verformungen 8 Reibung zwischen den Nuten dieser oberen Profilschiene und den Isolierstegen auftritt, sollten zur Vermeidung größerer Reibungswiderstände diese Verformungen nicht zu dicht aufeinanderfolgen.

Wie Fig. 5 weiter zeigt, wird zugleich mit dem Einschieben der Isolierstege 4 in die Nuten der oberen Profilschiene 3 der zwischen diesen Isolierstegen und den Profilschienen 2 bzw. 3 gebildete Hohlraum 5 mit einer Schaummasse 9 gefüllt. Diese Schaummasse 9 wird beispielsweise durch eine Spritzdüse 11 in den genannten Hohlraum eingedrückt. Die Schaummasse 9 expandiert vor ihrem Erstarren. Sie dringt dabei auch in die Toleranzspalte 63 ein, die sich zwischen den Isolierstegen 4 und den Innenwänden der Nuten 6 ausbilden. Somit werden die Isolierstege in den Nuten durch die Schaummasse festgehalten. Ferner werden die Isolierstege durch den sich beim Expandieren der Schaummasse ergebenden Druck auf Zug beansprucht, wodurch die Berührungsflächen zwischen den Isolierstegen 4 und den Haltestegen 62 der Nuten 6 aneinandergepreßt werden und einen Reibschluß bilden, der für eine hohe Steifigkeit des Profilkörpers sorgt. Die Schaummasse wirkt ferner auch verklebend und somit nach ihrem Erstarren auch arretierend auf das Gesamtgebilde.

In der Fig. 6 ist ein Schnitt durch einen entsprechenden, erfindungsgemäßen wärmeisolierenden Profilkörper dargestellt.

Die Fig. 7 und 8 zeigen ein weiteres Werkzeug, mit dem Verformungen an den Stützstegen 61 der ersten Profilschiene 2 vorgenommen werden können. Bei großen Abständen der Stützstege 61 kann das in Fig. 3 dargestellte Werkzeug 12 nicht mehr für die Herstellung der Verformungen 8 eingesetzt werden, da aufgrund des großen Hebels für die Drehung des Werkzeuges ein sehr großer Kraftaufwand notwendig wird. In derartigen Fällen kann das in Fig. 7 dargestellte Werkzeug zur Anwendung kommen. Es besteht im wesentlichen aus zwei beweglichen Stempeln 21, die durch eine Rückholfeder 22 zusammengehalten werden. Die Innenflächen 29 der Stempel 21 laufen konisch bzw. keilförmig zusammen. In den von diesen Innenflächen 29 gebildeten keilförmigen bzw. konischen Zwischenraum trifft eine entsprechend ausgestaltete Spreizvorrichtung 23, beispielsweise ein Keil. Dieser Keil ist an einem Anker 24 befestigt, der sich in einer Magnetspule 25 befindet. Bei Schließen eines Schalters 26 fließt aus einer Stromquelle 27 Strom durch die Magnetspule und drückt den Anker 24 in Pfeilrichtung nach unten, so daß die beweglichen Stempel 21 auseinandergetrieben werden und somit in den Stützstegen 61 die Verformungen 8 hervorrufen.

Die Fig. 8 zeigt einen Querschnitt entlang der Linie VIII-VIII in Fig. 7 durch das Verformungswerkzeug. Anhand der Fig. 8 ist ersichtlich, daß die Stempel 21 in einem Gehäuse 28 geführt werden, so daß sie beim Auseinandertreiben senkrecht auf die Stützstege 61 stoßen und diese verformen.

## Patentansprüche

1. Verfahren zur Herstellung eines wärmeisolierenden Profilkörpers, der eine erste (2) und eine zweite Profilschiene (3) aufweist, die durch zwei aus wärmeisolierendem Werkstoff bestehende Isolierstege (4) unter Bildung eines Hohlraumes (5) miteinander verbunden sind, gekennzeichnet durch den Ablauf folgender Verfahrensschritte:
a) Einschieben der Isolierstege (4) in die hinterschnittenen Nuten (6) der ersten Profilschiene (2)
b) Ausbilden einzelner Verformungen (8) an den Stützstegen (61) der hinterschnittenen Nuten (6) der ersten Profilschiene (2), so daß diese Verformungen (8) die Isolierstege (4) nach außen drücken und kippen
c) Einschieben der Isolierstege (4) zusammen mit der ersten Profilschiene (2) in die Nuten der zweiten Profilschiene (3)
d) Verankern der zweiten Profilschiene an den Isolierstegen (4) und/oder der ersten Profilschiene (2).

2. Verfahren nach Anspruch 1, dadurch gekennzeichnet, daß die Verformungen (8) nur in der Nähe der Enden der ersten Profilschiene oder in einem gegenseitigen Abstand von mehr als 50 cm angebracht werden.

3. Verfahren nach Anspruch 1 oder 2, dadurch gekennzeichnet, daß zum Verankern der zweiten Profilschiene (3) beim Einschieben der Isolierstege (4) in die Nuten (6) der zweiten Profilschiene (3) der von den Profilschienen (2, 3) und den Isolierstegen (4) umschlossene Raum (5) mit einer Schaummasse (9) gefüllt wird.

4. Verfahren nach Anspruch 3, dadurch gekennzeichnet, daß beim Einschieben der Isolierstege (4) in die Nuten (6) der zweiten Profilschiene (3) diese zweite Profilschiene (3) ortsfest gehalten und die erste Profilschiene (2) zusammen mit den Isolierstegen (4) gegen die zweite Profilschiene (3) verschoben wird.

5. Verfahren nach Anspruch 1 oder 2, dadurch gekennzeichnet, daß die Verformungen (8) jeweils paarweise einander gegenüberliegend erzeugt werden.

6. Verfahren nach Anspruch 1, dadurch gekennzeichnet, daß zum Herstellen der Verformungen (8) ein schraubenzieherartiges Werkzeug (12), dessen Breite größer ist als der Abstand der Stützstege (61) zwischen die Stützstege (61) der ersten Profilschiene (2) geführt und sodann gedreht wird, so daß bei der Drehung die Stützstege (61) nach außen verformt werden.

7. Werkzeug zur Durchführung des Verfahrens nach Anspruch 1, insbesondere zur Ausbildung einzelner Verformungen an den Stützstegen der hinterschnittenen Nuten der ersten Profilschiene, gekennzeichnet durch bewegliche Stempel (21) und eine Spreizvorrichtung (23) zum Auseinandertreiben der Stempel.

## Revendications

1. Procédé pour la fabrication d'un élément isolant thermique comprenant une première barre profilée (2) et une deuxième barre profilée (3), qui sont assemblées entre elles par deux bandes d'assemblage profilées (4) en matière isolante thermique qui forment un creux (5), caractérisé par les phases suivantes du procédé:
a) introduire des bandes isolantes (4) dans les rainures en retrait (6) de la première barre profilée (2)
b) produire des déformations individuelles (8) aux bandes d'appui (61) des rainures en retrait (6) de la première barre profilée (2), de façon à ce que ces déformations (8) repoussent les bandes isolantes (4) vers l'extérieur et les inclinent
c) introduire les bandes isolantes (4) ainsi que la première barre profilée (2) dans les rainures de la seconde barre profilée (3)
d) ancrer la seconde barre profilée aux bandes isolantes (4) et/ou la première barre profilée (2).

2. Procédé selon la revendication 1, caractérisé en ce que les déformations (8) se trouvent tout près des extrémités de la première barre profilée ou à une distance de plus de 50 cm l'une de l'autre.

3. Procédé selon la revendication 1 ou 2, caractérisé en ce que pour l'ancrage de la seconde barre profilée (3) le creux (5), encerclé par les barres profilées (2, 3) et les bandes isolantes (4), est rempli d'une masse alvéolaire (9) pendant l'encastrement des bandes isolantes (4) dans les rainures (6) de la seconde barre profilée (3).

4. Procédé selon la revendication 3, caractérisé en ce que la deuxième barre profilée (3) est maintenue stationnaire pendant l'encastrement des bandes isolantes (4) dans les rainures (6) de cette deuxième barre profilée (3) et la première barre profilée (2) est déplacée en même temps que les bandes isolantes (4) contre la deuxième barre profilée (3).

5. Procédé selon la revendication 1 ou 2, caractérise en ce que les déformations (8) sont produites en paires opposées les unes aux autres.

6. Procédé selon la revendication 1, caractérisé en ce pour produire des déformations (8) un outil en forme de tournevis (12), dont la largeur est plus grande que la distance des bandes d'appui (61), est conduit entre les bandes d'appui (61) de la première barre profilée (2) et qui est ensuite tournée de façon à ce que les bandes d'appui (61) soient déformées vers l'extérieur pendant la torsion.

7. Outil pour réaliser le procédé selon la revendication 1, en particulier pour produire les déformations individuelles aux bandes d'appui des rainures en retrait de la première barre profilée, caractérisé par des poinçons (21 ) et un mandrin extensible (23) pour repousser les poinçons.

## Claims

1. Method for manufacturing a heat- insulating sectional member, which has a first (2) and a second sectional rail (3), both being connected with each other by means of insulating webs (4) consisting of a heat- insulating material and forming a cavity (5), characterized by the course of the following process steps:
a) pushing the insulating webs (4) in the undercut grooves (6) of the first sectional rail (2)
b) producing individual deformations (8) at the supporting webs (61) of the undercut grooves (6) of the first sectional rail (2), such that these deformations (8) push the insulating webs (4) to the outside and tilt them
c) pushing the insulting webs (4) together with the first sectional rail (2) in the grooves of the second sectional rail (3)
d) anchoring the second sectional rail (3) at the insulating webs (4) and/or the first sectional rail (2).

2. Method according to claim 1, characterized in that the deformations (8) are provided only close to the ends of the first sectional rail or at a mutual distance of more than 50 cm.

3. Method according to claim 1 or 2, characterized in that for the anchorage of the second sectional rail (3) the cavity (5), surrounded by the sectional rails (2, 3) and the insulating webs (4), is filled with a foam mass (9) when pushing the insulating webs (4) in the grooves (6) of the second sectional rail (3).

4. Method according to claim 3, characterized in that when pushing the insulating webs (4) in the grooves (6) of the second sectional rail (3), this second sectional rail (3) is maintained stationary and the first sectional rail (2) is displaced together with the insulating webs (4) against the second sectional rail (3).

5. Method according to claim 1 or 2, characterized in that the deformations (8) are produced in pairs respectively opposing one another.

6. Method according to claim 1, characterized in that for producing the deformations (8) a screwdriver-shaped tool (12), the width of which being bigger than the distance of the supporting webs (61), is led between the supporting webs (61) of the first sectional rail (2) and then turned such that during the turning the supporting webs (62) are deformed towards the outside.

7. Tool for carrying out the method according to claim 1, especially for producing individual deformations at the supporting webs of the undercut grooves of the first sectional rail, characterized by movable punches (21) and an expansion device (23) for spreading the punches.
